# FASCICULE DE BREVET EUROPEEN

(11) **EP 0 581 757 B1**
(45) Date de publication et mention de la délivrance du brevet: **05.03.1997**
(21) Numéro de dépôt: 93870160.4
(22) Date de dépôt: 30.07.1993
(51) Int. Cl.: A61H 1/02

(54) **Appareil d'élongation**
Gerät zur Körperdehnung
Elongation apparatus

(30) Priorité: 31.07.1992 BE 9200695
(43) Date de publication de la demande: 02.02.1994
(73) Titulaire: Solarsky, Jean, B-6600 Noville/Bastogne (BE)
(72) Inventeur: Solarsky, Jean, B-6600 Noville/Bastogne (BE)
(74) Mandataire: Vanderperre, Robert

(56) Documents cités:
- EP-A- 0 101 081
- EP-A- 0 467 820
- BE-A- 900 182
- US-A- 3 716 049
- US-A- 5 094 228

## Description

La présente invention concerne l'allongement thérapeutique de la colonne vertébrale d'un patient et est relative à un appareil d'élongation de la base de la colonne vertébrale.

Dans le domaine médical, l'élongation de la colonne vertébrale est une technique connue, qui donne de bons résultats dans des thérapeutiques pour le traitement de troubles tels que coincement de disque, du nerf sciatique, etc.

On connaît des tables d'élongation horizontales dont le principe de fonctionnement consiste à exercer une traction sur un organe déterminé de manière à l'amener et le maintenir dans un état d'extension voulu. Avec ces tables connues toute possibilité de traction exagérée accidentelle n'est pas écartée.

Un appareil vertical de traitement de la colonne vertébrale est décrit dans EP-A-0 101 081.

L'invention a pour but de créer un appareil d'élongation de la base de la colonne vertébrale qui ne présente pas le risque de pouvoir exercer une traction exagérée accidentelle.

Un autre but de l'invention est de créer un appareil d'élongation de la base de la colonne vertébrale, qui soit très performant.

Ce but est atteint grâce à l'invention par un appareil d'élongation selon la revendication 1.

Dans un mode de réalisation particulier la ceinture pneumatique comporte plusieurs compartiments propres à être gonflés séparément de manière à adapter la ceinture pneumatique au profil du thorax du patient et assurer ainsi un maintien parfait.

Un vérin est relié au support de la ceinture pneumatique pour mouvoir celle-ci autour d'un axe pratiquement horizontal de manière à incliner le tronc du patient et favoriser la relaxation du bas de la colonne vertébrale.

L'invention prévoit également un moyen pour imprimer à la pince de bassin un mouvement vibratoire avec légère rotation alternative, de manière à accentuer la relaxation du bas de la colonne vertébrale du patient.

L'invention est décrite ci-après plus en détail à l'aide d'un exemple de mode d'exécution, illustré sur les dessins joints, montrant en :
Figure 1 une vue schématique en perspective d'un appareil d'élongation suivant l'invention;
Figure 2 une vue de profil de l'appareil d'élongation de la figure 1;
Figure 3 une vue en plan suivant la ligne III-III de la figure 1;
Figure 4 une vue en plan suivant la ligne IV-IV de la figure 1.

Comme on le voit sur les dessins, un appareil d'élongation suivant l'invention comporte essentiellement un bâti vertical 1 monté sur un pied stable 2, une ceinture pneumatique 3 destinée à entourer le thorax d'un patient afin de maintenir le thorax du patient de manière rigide en position verticale. Un vérin 4 permet d'adapter la ceinture de façon très confortable autour du thorax. La ceinture 3 comporte avantageusement plusieurs compartiments propres à être gonflés séparément de manière à adapter la ceinture pneumatique au profil du thorax du patient.

La ceinture pneumatique 3 est montée sur un support 5 porté par un manchon 6 coulissant le long de la colonne verticale 1. Le support 6 porte des poignées 7. Un vérin hydraulique 8 est prévu pour déplacer le support et la ceinture 3 le long de la colonne 1 de manière à soutenir et même soulever le patient en position verticale. Un troisième vérin 9 permet de mouvoir le support porte-ceinture autour d'un axe pratiquement horizontal de manière à incliner la ceinture 3 et partant le tronc du patient et favoriser ainsi la relaxation du bas de la colonne vertébrale.

Parallèlement à la colonne verticale 1 est montée une seconde colonne verticale 11 le long de laquelle coulisse un manchon 12 portant des bras 13 sur lesquels sont fixées les pinces de bassin 14. Le manchon 12 porte-pinces est relié au manchon 6 porte-ceinture de manière que les pinces de bassin 14 suivent les mouvements ascendants et descendants de la ceinture pneumatique 3. La distance entre les manchons de support 6 et 12 et par conséquent la distance entre la ceinture pneumatique et les pinces de bassin est réglable.

Un petit moteur à excentrique 15 est prévu pour animer les pinces de bassin 14 d'un mouvement vibratoire avec une rotation alternative légère. Ceci permet une accentuation de la relaxation du bas de la colonne vertébrale.

La seconde colonne verticale 11 est fixée à la colonne verticale 1 par silentblocs 16 afin de ne pas transmettre de trop fortes vibrations à la ceinture pneumatique de soutien 3.

Un pèse-personne 17 à indications numériques reportées sur le tableau de commande 18 de l'appareil est fixé sur le plateau de base du pied 2. Ces indications permettent de délester le plateau de base de tout ou partie du poids du corps du patient suspendu.

La colonne verticale 1 est surmontée d'une toise 19 et à son pied, une boite 20 renferme le groupe hydraulique et les électrovannes commandant les vérins.

Dans un appareil d'élongation suivant l'invention, dans lequel l'énergie de traction est la pesanteur, une traction accidentelle trop forte ne saurait en aucun cas dépasser le poids suspendu, ce qui est un gage de sécurité. De plus, le confort du dispositif de soutien inclinable ajouté au bien-être du vibromassage en extension en font un appareil très performant dans la thérapeutique de l'élongation de la base de la colonne vertébrale.

## Revendications

1. Appareil d'élongation comprenant un bâti vertical, un support (5) coulissant le long d'une colonne verticale (1), et des moyens pour maintenir un patient en position verticale, caractérisé en ce que les moyens pour maintenir le patient en position verticale comprennent une ceinture pneumatique (3) pour maintenir le thorax du patient de manière rigide, la ceinture pneumatique étant montée sur le support (5) coulissant le long de la colonne verticale (1), et des pinces de bassin (14) montées sur un support coulissant (13) de manière à suivre les mouvements ascendants et descendants de la ceinture pneumatique (3).

2. Appareil suivant la revendication 1, caractérisé en ce que la ceinture pneumatique (3) comporte plusieurs compartiments propres à être gonflés séparément de manière à adapter la ceinture pneumatique au profil du thorax du patient.

3. Appareil suivant la revendication 1 ou 2, caractérisé en ce qu'il comprend un vérin hydraulique (8) relié au support de la ceinture pneumatique (3) de manière à pouvoir déplacer la ceinture précitée le long de la colonne verticale (1).

4. Appareil suivant l'une des revendications 1 à 3, caractérisé en ce qu'il comprend un vérin (9) pour mouvoir le support de la ceinture pneumatique autour d'un axe pratiquement horizontal de manière à incliner le tronc du patient.

5. Appareil suivant l'une des revendications précédentes, caractérisé en ce qu'il comporte un moyen (15) pour imprimer aux pinces de bassin (14) un mouvement vibratoire avec rotation alternative légère.

6. Appareil suivant l'une des revendications précédentes, caractérisé en ce que le support des pinces de bassin (14) est monté sur une colonne verticale (11) séparée.

7. Appareil suivant la revendication 6, caractérisé en ce que la colonne verticale (11) est fixée à la colonne verticale (1) précitée par silentblocs (16).

## Claims

1. An elongation apparatus comprising a vertical frame, a support (5) sliding along a vertical column (1) and means for maintaining a patient in a vertical position, characterised in that the means for maintaining the patient in the vertical position comprise a pneumatic belt (3) for retaining the patient's thorax in a rigid manner, the pneumatic belt being mounted on the support (5) sliding along the vertical column (1), and pelvic clamps (14) mounted on a sliding support (13) so as to follow the ascending and descending movements of the pneumatic belt (3).

2. An apparatus according to claim 1, characterised in that the pneumatic belt (3) comprises a plurality of compartments designed to be inflated separately so as to adapt the pneumatic belt to the profile of the patient's thorax.

3. An apparatus according to claim 1 or 2, characterised in that there is provided a hydraulic actuator (8) connected to the support of the pneumatic belt (3) so as to enable said belt to be displaced along the vertical column (1).

4. An apparatus according to any one of claims 1 to 3, characterised in that there is provided an actuator (9) for moving the support of the pneumatic belt about a substantially horizontal axis so as to incline the patient's trunk.

5. An apparatus according to any one of the preceding claims, characterised in that there is provided a means (15) for imparting to the pelvic clamps (14) a vibratory movement with gentle reciprocating rotation.

6. An apparatus according to any one of the preceding claims, characterised in that the support of the pelvic clamps (14) is mounted on a separate vertical column (11).

7. An apparatus according to claim 6, characterised in that the vertical column (11) is secured to said vertical column (1) by flexible mountings (16).

## Patentansprüche

1. Vorrichtung zur Körperdehnung, die ein senkrechtes Gestell, eine einen vertikalen Ständer (1) entlanggleitende Halterung (5) und Mittel, um einen Patienten in senkrechter Position zu halten, umfaßt, **dadurch gekennzeichnet, daß** die Mittel, um den Patienten in senkrechter Position zu halten, einen luftgefüllten Gürtel (3), durch den der Brustkorb des Patienten festgehalten wird und welcher an der den vertikalen Ständer (1) entlanggleitenden Halterung (5) befestigt ist, und Beckenbacken (14) umfassen, die an einem Träger (13) angebracht sind, der sich derart hin- und herbewegt, daß er den Aufundabbewegungen des luftgefüllten Gürtels (3) folgt.

2. Vorrichtung nach Anspruch 1, **dadurch gekennzeichnet, daß** der luftgefüllte Gürtel (3) mehrere Abteile enthält, die geeignet sind, einzeln derart aufgeblasen zu werden, daß sich der luftgefüllte Gürtel an das Profil des Brustkorbes des Patienten anpaßt.

3. Vorrichtung nach Anspruch 1 oder 2, **dadurch gekennzeichnet, daß** sie einen Hydraulikzylinder (8) umfaßt, der mit der Halterung des luftgefüllten Gürtels (3) derart verbunden ist, daß dieser Gürtel entlang des vertikalen Ständers (1) bewegt Werden kann.

4. Vorrichtung nach einem der Ansprüche 1 bis 3, **dadurch gekennzeichnet, daß** sie einen Hydraulikzylinder (9) umfaßt, um die Halterung des luftgefüllten Gürtels um eine praktisch horizontale Achse derart zu bewegen, daß der Rumpf des Patienten geneigt wird.

5. Vorrichtung nach einem der vorhergehenden Ansprüche, **dadurch gekennzeichnet, daß** sie ein Mittel (15) umfaßt, um den Bekkenbacken (14) eine Schwingbewegung mit einer leichten hinund hergehenden Drehung mitzuteilen.

6. Vorrichtung nach einem der vorhergehenden Ansprüche, **dadurch gekennzeichnet, daß** der Träger der Beckenbacken (14) an einem eigenen vertikalen Ständer (11) angebracht ist.

7. Vorrichtung nach Anspruch 6, **dadurch gekennzeichnet, daß** der vertikale Ständer (11) am vertikalen Ständer (1) durch Silentblocs (16) befestigt ist.
